# FASCICULE DE BREVET EUROPEEN

(11) **EP 1 900 877 B1**
(45) Date de publication et mention de la délivrance du brevet: **04.11.2009**
(21) Numéro de dépôt: 07356120.1
(22) Date de dépôt: 11.09.2007
(51) Int. Cl.: E01F 9/012, G09F 1/06, A47F 5/11

(54) **Dispositif de signalisation routière temporaire**
Vorrichtung zur vorübergehenden Beschilderung auf Straßen
Temporary signalling device for roads

(30) Priorité: 13.09.2006 FR 0607971
(43) Date de publication de la demande: 19.03.2008
(73) Titulaire: Cheval, Patrice, 26300 Charpey (FR)
(72) Inventeur: Cheval, Patrice, 26300 Charpey (FR)
(74) Mandataire: Jeannet, Olivier

(56) Documents cités:
- FR-A1- 2 746 765
- US-A- 1 931 521
- US-A- 2 869 504
- US-A- 2 941 670
- US-A- 4 962 859
- US-A- 4 977 697
- US-A1- 2004 211 788

## Description

La présente invention concerne un dispositif de signalisation routière temporaire.

Une signalisation routière temporaire doit, dans certains cas, être mise en place, et il est connu à cet effet d'employer un ou plusieurs dispositifs de signalisation temporaire formés d'éléments en carton. Un dispositif de signalisation connu, de ce type, comprend un panneau comportant la signalisation, une embase d'appui contre le sol et une pièce formant, entretoise qui permet de maintenir le panneau dans une position éloignée de l'embase, c'est-à-dire dans une position dressée lorsque l'embase est en appui contre le sol. Le panneau et l'embase sont formés par une même pièce de carton fort, étant délimités l'un par rapport à l'autre par une ligne de pliage ; la pièce formant entretoise est reliée de manière pivotante au panneau et peut être déplacée entre une position de repliage contre le panneau et une position de dépliage, dans laquelle elle est sensiblement perpendiculaire à ce panneau et vient reposer contre l'embase.

Une fois le dispositif déplié et positionné, l'embase reçoit des masses de lestage, notamment sous forme de sacs de sable, qui permettent l'immobilisation du dispositif sur le sol.

Un panneau existant a pour inconvénients de ne pas avoir un état de dépliage très stable, conduisant à des difficultés de manipulation, et de ne pas être toujours très facile à transporter.

Le document US 4,977,697 décrit un exemple de réalisation d'un dispositif de signalisation routière temporaire, selon les caractéristiques du préambule de la revendication 1. Ce dispositif apparaît avoir pour inconvénient de ne pas être très stable en position de dépliage, les pattes d'assemblage que comprend l'un de ses panneaux risquant de s'échapper des fentes que comprend l'autre panneau, dans lesquelles elles sont engagées.

La présente invention vise à remédier aux inconvénients précités des dispositifs de l'art antérieur.

Le dispositif concerné comprend les caractéristiques de la revendication 1, en particulier un panneau, une embase et une extension non reliée au panneau.

Ladite extension est apte à être engagée au travers d'une première ouverture de l'embase et est apte à être repliée contre cette embase, puis est apte, par légère déformation, à être engagée au travers d'une deuxième ouverture de l'embase, cet engagement permettant de verrouiller ladite extension dans cette position.

Ladite extension est ainsi engagée au travers de ladite première ouverture et, en cours d'utilisation du panneau, est située sous l'embase, ce qui permet de parfaitement immobiliser la pièce formant entretoise par rapport à l'embase. De plus, l'engagement de ladite extension au travers de ladite deuxième ouverture permet de verrouiller cette extension dans cette position, et donc de parfaitement stabiliser le dispositif dans cet état de dépliage. Ce dernier peut ainsi être déplacé sans risque de perdre cet état de dépliage.

L'invention fournit ainsi un dispositif qui, une fois monté, apparaît comme un ensemble "monobloc", parfaitement stable et conservant sa position de dépliage, donc parfaitement fiable, et ce, tout en restant simple et rapide de montage.

De préférence, le dispositif comprend une deuxième pièce formant entretoise, également équipée d'une extension telle que précitée, et l'embase comprend des ouvertures propres à l'engagement et au verrouillage de cette deuxième extension.

La stabilité du dispositif à l'état de dépliage est ainsi renforcée.

Avantageusement, dans ce cas,
- les deux pièces formant entretoise sont symétriques par rapport au plan médian du dispositif et leurs extensions sont repliables selon des directions opposées, et
- l'embase comprend une unique première ouverture, médiane, d'engagement des deux extensions, et une troisième ouverture oblongue, latérale, aménagée à distance de cette première ouverture, pour recevoir ladite deuxième extension.

Avantageusement, le panneau comprend deux quatrièmes ouvertures, pouvant venir en coïncidence desdites deuxième et troisième ouvertures de l'embase dans l'état de repliage.

Ces quatrièmes ouvertures constituent, conjointement aux deuxième et troisième ouvertures, des poignées de portage du dispositif.

Avantageusement, le panneau et l'embase sont formés d'une même pièce, et sont délimités par une ou plusieurs lignes de pliage ; chaque pièce formant entretoise comprend une aile de liaison au panneau, ladite portion formant entretoise proprement dite, qui est délimitée par rapport à cette aile par une ligne de pliage, et ladite extension, qui est délimitée par rapport à ladite portion par une ligne de pliage.

L'invention sera bien comprise, et d'autres caractéristiques et avantages de celle-ci apparaîtront, en référence au dessin schématique annexé, représentant, à titre d'exemple non limitatif, une forme de réalisation préférée du dispositif qu'elle concerne.
La figure 1 en est une vue en perspective, en cours de dépliage ;
la figure 2 en est une vue en perspective similaire à la figure 1, dans l'état de dépliage, et
la figure 3 en est une vue en perspective similaire à la figure 2, dans l'état de repliage.

Les figures représentent un dispositif 1 de signalisation temporaire, notamment routière.

Le dispositif 1 est constitué de trois pièces assemblées, à savoir une première pièce comprenant une partie qui forme une embase 2 et une partie qui forme un panneau de signalisation 3, et deux autres pièces qui forment chacune une entretoise 4.

L'embase 2 présente une forme générale rectangulaire et est délimitée par rapport au panneau 3 par des lignes de pliage 5. Elle comprend une première ouverture oblongue médiane 6, et des deuxième et troisième ouvertures oblongues latérales 7, aménagées à distance de l'ouverture 6, ces ouvertures 6, 7 s'étendant perpendiculairement aux lignes de pliage 5.

Le panneau 3 comprend, dans l'exemple représenté, une portion supérieure de forme générale triangulaire, qui comporte une signalisation sur sa face opposée à celle visible sur les figures, et une portion inférieure, c'est-à-dire située du côté de l'embase 2, de forme rectangulaire. Cette portion inférieure comprend deux ouvertures oblongues latérales 8, dimensionnées et disposées pour venir en coïncidence des ouvertures 7 lorsque l'embase 2 est repliée contre le panneau 3, ainsi que le montre la figure 3.

Chaque pièce 4 comprend une aile 10 de liaison au panneau 3, une portion 11 formant entretoise proprement dite, attenante à l'aile 10 et délimitée par rapport à celle-ci par une ligne de pliage, et une extension 12 attenante à la portion 11 et délimitée par rapport à celle-ci par une ligne de pliage.

Chaque portion 11 est mobile entre une position de dépliage montrée sur les figures 1 et 2, dans laquelle elle est sensiblement perpendiculaire au panneau 3, et une position de repliage montrée sur la figure 3, dans laquelle elle est rabattue contre ce panneau 3. Chaque extension 12 est mobile entre une position d'insertion montrée sur la figure 1, dans laquelle elle s'étend sensiblement dans le prolongement de la portion 11 correspondante et peut, moyennant une légère déformation, être engagée au travers de l'ouverture 6, une position de dépliage montrée sur la figure 2, dans laquelle elle est sensiblement perpendiculaire à la portion 11 correspondante et s'étend le long de l'embase 2 du côté opposé au panneau 3, et une position de repliage montrée sur la figure 3, dans laquelle elle est rabattue contre la portion 11 correspondante et contre le panneau 3.

Comme le montre la figure 2, dans la position de dépliage, chaque extension 12 peut, moyennant une légère déformation, être engagée au travers de l'ouverture 7 correspondante, ce qui permet de verrouiller cette extension 12 dans cette position.

Il apparaît sur la figure 3 que les ouvertures 7 et 8 permettent de constituer, à l'état de repliage, des poignées de portage du dispositif 1.

L'invention fournit ainsi un dispositif de signalisation routière temporaire, , ayant pour avantages déterminants d'avoir une stabilité élevée à l'état de dépliage, lui permettant d'être aisément manipulé, et de pouvoir être facilement transporté grâce auxdites poignées de portage.

Il va de soi que l'invention n'est pas limitée à la forme de réalisation décrite ci-dessus à titre d'exemple mais qu'elle s'étend à toutes les formes de réalisations couvertes par les revendications ci-annexées.

## Revendications

1. Dispositif (1) de signalisation routière temporaire comprenant un panneau (3) comportant la signalisation, une embase (2) d'appui contre le sol, à laquelle le panneau (3) est relié, et une pièce (4) formant entretoise permettant de maintenir le panneau (3) dans une position éloignée de l'embase (2) de sorte que ce panneau (3) se trouve en position dressée lorsque l'embase (2) est posée sur le sol, l'embase (2) comprenant au moins deux ouvertures oblongues (6, 7), situées à distance l'une de l'autre, et la pièce (4) formant entretoise comprenant une portion (11) formant entretoise proprement dite, reliée au panneau (3), et une extension (12) non reliée au panneau (3), prolongeant cette portion (11) du côté de l'embase (2) et apte à être repliée par rapport à cette portion (11) ; ladit extension (12) étant apte à être engagée au travers de la première ouverture oblongue (6) de l'embase (2), et la pièce (4) formant entretoise étant reliée de manière pivotante au panneau (3) et pouvant être déplacée entre une position de repliage contre le panneau (3) et une position de dépliage,
**caractérisé en ce que** :
dans la position de dépliage, la pièce (4) formant entretoise est sensiblement perpendiculaire au dit panneau (3)
et ladite extension est apte à être repliée contre ladite embase (2), puis est apte, par légère déformation, à être engagée au travers de la deuxième ouverture oblongue (7) de l'embase (2), cet engagement permettant de verrouiller ladite extension (12) dans cette position.

2. Dispositif (1) selon la revendication 1, **caractérisé en ce qu'**il comprend une deuxième pièce (4) formant entretoise, également équipée d'une extension (12) telle que précitée, et **en ce que** l'embase (2) comprend des ouvertures oblongues (6,7) propres à l'engagement et au verrouillage de cette deuxième extension (12).

3. Dispositif (1) selon la revendication 2, **caractérisé en ce que**. :
- les deux pièces (4) formant entretoise sont symétriques par rapport au plan médian du dispositif (1) et leurs extensions (12) sont aptes à être repliées selon des directions opposées, et
- l'embase (2) comprend une unique première ouverture oblongue (6), médiane, d'engagement des deux extensions (12), et une troisième ouverture oblongue (7), latérale, aménagée à distance de cette première ouvertures oblongue (6), pour recevoir ladite deuxième extension (12).

4. Dispositif (1) selon l'une des revendications 1 à 3, **caractérisé en ce que** le panneau (3) comprend deux quatrièmes ouvertures (8), pouvant venir en coïncidence desdites deuxième et troisième ouverture oblongues (6,7) de l'embase (2) dans l'état de repliage.

5. Dispositif (1) selon l'une des revendications 1 à 4, **caractérisé en ce que** le panneau (3) et l'embase (2) sont formés d'une même pièce, et sont délimités par une ou plusieurs lignes de pliage (5) ; chaque pièce (4) formant entretoise comprend une aile (10) de liaison au panneau (3), ladite portion (11)- formant entretoise proprement dite, qui est délimitée par rapport à cette aile (10) par une ligne de pliage, et ladite extension (12), qui est délimitée par rapport à ladite portion (11) par une ligne de pliage.

## Claims

1. Device (1) of temporary road sign, including a panel (3) comprising the road signs, a base plate (2) for lying on the ground, to which the panel (3) is connected, and a brace member (4) making it possible to maintain the panel (3) in a position away from the base plate (2) so that this panel (3) is in raised position when the base plate (2) is lying on the ground, the base plate (2) including at least two oblong openings (6, 7), located at a distance one from the other, and the brace member (4) including a portion (11) forming the brace itself, connected to the panel (3), and an extension (12) not connected to the panel (3), extending this portion (11) on the side of the base plate (2) and suitable for being folded up in relation to this portion (11); said extension (12) being suitable for being engaged through the first oblong opening (6) of the base plate (2) and the brace member (4) being pivotally connected to the panel (3) and being able to be moved between a folding position against the panel (3) and a unfolding position;
**characterized in that**:
- in the unfolding position, the brace member (4) is substantially perpendicular to said panel (3), and
- said extension (12) is suitable for being folded up against said base plate (2), then suitable for being engaged by soft deformation through the second oblong opening (7) of the base plate (2), this engagement making it possible to lock said extension (12) in this position.

2. Device (1) according to claim 1, **characterized in that** it includes a second brace member (4), also provided with an extension (12) such as aforesaid, and **in that** the base plate (2) includes oblong openings (6, 7) intended for engaging with and locking this second extension (12).

3. Device (1) according to claim 2, **characterized in that**:
- the two brace members (4) are symmetrical in relation to the median plane of the device (1) and their extensions (12) are suitable for being folded up in opposed directions, and
- the base plate (2) includes a single first oblong opening (6), central, for engaging the two extensions (12), and a third oblong opening (7), lateral, arranged at a distance from this first oblong opening (6), in order to receive said second extension (12).

4. Device (1) according to any of claims 1 to 3, **characterized in that** the panel (3) includes two fourth openings (8), being able to come in coincidence with said second and third oblong openings (6, 7) of the base plate (2) in the folding state.

5. Device (1) according to any of claims 1 to 4, **characterized in that** the panel (3) and the base plate (2) are integrally made, and are delimited by one or more folding lines (5); each brace member (4) including a connection wing (10) to the panel (3), said portion (11) forming the brace itself, being delimited in relation to this wing (10) by a folding line, and said extension (12) being delimited in relation to said portion (11) by a folding line.

## Patentansprüche

1. Vorrichtung (1) für zeitweiliger Verkehrsbeschilderung, die ein Brett (3) umfasst, das die Beschilderung umfasst, ein flankierender Unterteil (2) gegen den Boden, mit dem das Brett (3), verbunden ist, und ein Stück (4), die Querstrebe bilden, die erlaubt, das Brett (3) in einer Position aufrechtzuerhalten, die vom Unterteil (2) entfernt, sodass dieses Brett sich (3), in aufgestellter Position befindet, wenn der Unterteil (2), auf dem Boden gestellt wird der Unterteil (2), der wenigstens zwei längliche Öffnungen (6, 7) umfasst, angesiedelt an Distanz eine der anderen und das Stück (4), die Querstrebe bilden begreift eine Portion (11), die eigentliche Querstrebe bildet, verbunden mit dem Brett (3) und eine mit dem Brett nicht verbundene Ausdehnung (12) (3), die diese Portion (11) der Seite des Unterteils (2) verlängert, und der geeignet ist, hinsichtlich dieser Portion (11) umgebogen zu werden; besagte Ausdehnung (12), die geeignet ist, durch die erste längliche Öffnung (6) des Unterteils (2) verpflichtet zu werden, und das Stück (4), das Querstrebe, die verbunden ist drehbar am Brett (3) bildet, und die zwischen einer Zusammenfaltposition gegen das Brett (3) und einer Auseinanderfaltposition verschoben werden kann;
**dadurch gekennzeichnet, dass**:
- in der Auseinanderfaltposition ist das Stück (4), das Querstrebe bildet, des Brettes (3) merklich senkrecht, und
- besagte Ausdehnung (12), ist geeignet, gegen besagten Unterteil (2) umgebogen zu werden, dann ist geeignet durch leichte Verformung, durch die zweite längliche Öffnung (7) des Unterteils (2) verpflichtet zu werden, diese Verpflichtung erlaubt, besagte Ausdehnung (12) in dieser Position zu verriegeln.

2. Vorrichtung (1) nach Anspruch 1, **dadurch gekennzeichnet, dass** sie ein zweites Stück (4) umfasst, das mit einer Ausdehnung (12) wie oben erwähnt ebenfalls ausgestattete Querstrebe und bildet, was der Unterteil (2), umfasst längliche Öffnungen (6, 7), die der Verpflichtung und der Verriegelung dieser zweiten Ausdehnung (12) eigen sind.

3. Vorrichtung (1) nach Anspruch 2, **dadurch gekennzeichnet, dass**:
- die zwei Stücke (4), die Querstrebe bilden, hinsichtlich der Mittelebene der Vorrichtung (1) symmetrisch, und ihre Ausdehnungen (12), geeignet sind, nach Gegendirektionen umgebogen zu werden und
- der Unterteil (2) eine einmalig erste längliche Öffnung (6), Mittellinie, umfasst, der Verpflichtung der zwei Ausdehnungen (12) und eine dritte längliche (7), Seitenöffnung, die an Distanz dieser ersten länglichen Öffnung (6) eingerichtet wurde, um besagt zweite Ausdehnung (12) zu erhalten.

4. Vorrichtung nach einem der Ansprüche 1 bis 3, **dadurch gekennzeichnet, dass** das Brett (3) zwei vierte Öffnungen (8) umfasst, die in Zufall der zweiten und dritten länglichen Öffnungen (6, 7) des Unterteils (2) im Zusammenfaltstand kommen können.

5. Vorrichtung nach einem der Ansprüche 1 bis 4, **dadurch gekennzeichnet, dass** das Brett (3) und der Unterteil (2) aus ein und derselben Stück gebildet sind und durch ein oder mehrere Faltlinien (5) abgegrenzt sind; jedes Stück (4), das Querstrebe bildet, umfasst einen Flügel (10) der Verbindung am Brett (3) besagte Portion (11), die eigentliche Querstrebe bildet, die hinsichtlich dieses Flügels (10) durch eine Faltlinie abgegrenzt wird, und besagte Ausdehnung (12), die hinsichtlich besagter Portion (11) durch eine Faltlinie abgegrenzt wird.
